# FASCICULE DE BREVET EUROPEEN

(11) **EP 0 923 886 B1**
(45) Date de publication et mention de la délivrance du brevet: **04.12.2002**
(21) Numéro de dépôt: 98119841.9
(22) Date de dépôt: 20.10.1998
(51) Int. Cl.: A43C 7/02

(54) **Chaussure de sport comportant un dispositif de rangement des lacets intégré**
Sportschuh mit integrierter Klemmvorrichtung für Schnürsenkel
Sportsshoe comprising an integrated holding-device for laces

(30) Priorité: 17.12.1997 FR 9716290
(43) Date de publication de la demande: 23.06.1999
(73) Titulaire: Salomon S.A., 74370 Metz-Tessy (FR)
(72) Inventeur: Fellouhe, Catherine, 74940 Annecy-Le-Vieux (FR)

(56) Documents cités:
- EP-A- 0 629 793
- DE-C- 111 303
- DE-U- 8 810 872
- US-A- 2 983 011

## Description

La présente invention concerne une chaussure de sport comprenant, de manière traditionnelle, une semelle externe sur laquelle est montée une tige délimitant une zone centrale d'introduction du pied en relation avec une ouverture pratiquée sur sa partie supérieure antérieure qui est délimitée par deux quartiers interne et externe, sur lesquels est susceptible d'agir en serrage un lacet ou câble formant deux brins qui les relient par l'intermédiaire d'éléments de renvoi tels qu'oeillets, passants ou crochets.

L'invention concerne une chaussure de ce type comprenant en outre un dispositif d'immobilisation ou bloqueur en liaison avec les brins du lacet à proximité de leurs extrémités libres.

La présence d'un bloqueur constitue un avantage connu en soi en ce sens qu'il permet un serrage rapide par traction sur les lacets et immobilisation immédiate en déplaçant ledit bloqueur vers une position de blocage.

De tels bloqueurs sont particulièrement intéressants dans des conditions de course car ils garantissent un serrage constant et remédient aux problèmes de desserrage intempestifs se produisant avec les systèmes de serrage traditionnels par noeud.

Néanmoins, si les bloqueurs apportent un avantage certain dans le domaine de la chaussure de sport, ils induisent par ailleurs un inconvénient majeur en ce qui concerne l'extrémité des brins formés par le lacet qui deviennent libres au-delà du bloqueur et qui présentent un réel danger, par la possibilité d'accrochage qu'ils représentent, pour la marche ou pour la pratique de tout sport si l'on n'assure pas leur rangement d'une manière ou d'une autre.

C'est ainsi que sont connus des bloqueurs permettant le rangement des extrémités du lacet à l'intérieur même du corps qui le constitue, mais cela conduit à concevoir un ensemble relativement volumineux et lourd, peu performant et pouvant constituer une gêne dans la pratique de certains sports.

Le modèle d'utilité allemand G 88 10 872.4 décrit bien un dispositif de rangement de l'extrémité des lacets ou plus précisément des boucles formées par celle-ci après avoir effectué un noeud, qui est constitué par un volet rabattable disposé dans cette zone et se refermant sur une partie correspondante par l'intermédiaire de moyens auto-agrippants disposés de part et d'autre et agissant réciproquement.

Un tel dispositif de rangement présente l'inconvénient, de par la présence même des moyens auto-agrippants, de nécessiter des lacets spéciaux ne s'y accrochant pas.

Par ailleurs, le dispositif décrit dans ce modèle d'utilité concerne uniquement une chaussure à lacets ne comportant pas de dispositif de blocage, et n'est donc pas adapté au rangement d'un bloqueur de lacet, plus volumineux, qui ne peut coopérer avec les moyens autoagrippants. F fait, le but de ce dispositif de rangement est d'éviter le desserrage du noeud, problème qui ne pose pas dans un système de serrage par bloqueur.

Le but de la présente invention est de remédier aux inconvénients des bloqueurs de lacet cités ci-avant et notamment de fournir un système amélioré de protection du bloqueur et des extrémités du lacet.

A cet effet, elle concerne une chaussure de sport comprenant une semelle externe sur laquelle est montée une tige délimitant une zone centrale d'introduction du pied, et comportant une zone de laçage constituée d'un lacet ou câble formant deux brins qui relient entre eux par un parcours déterminé des éléments de renvoi de la zone de laçage, et qui sont en liaison à proximité de leurs extrémités libres avec un dispositif d'immobilisation ou bloqueur, caractérisée en ce qu'elle comporte, à proximité de la zone d'introduction du pied, à l'extrémité de la zone de laçage, une poche de rangement apte à recevoir à la fois les extrémités libres des brins du lacet, s'étendant au-delà du bloqueur après serrage des quartiers, ainsi que le bloqueur proprement dit.

La présente invention permet ainsi de dissocier totalement les fonctions de blocage assurées par le bloqueur, et de rangement "anti-accrochage" assurées par la poche, et donc d'assurer une sécurité parfaite en protégeant totalement le système de blocage, et en empêchant l'accrochage intempestif des brins libres du lacet.

La présente invention concerne également les caractéristiques qui ressortiront au cours de la description qui va suivre et qui devront être considérées isolément ou selon toutes leurs combinaisons techniques possibles.

Cette description, donnée à titre d'exemple non limitatif, fera mieux comprendre comment l'invention peut être réalisée, en référence au dessin schématique annexé en illustrant un mode de réalisation préféré et sur lesquel :
- la figure 1 représente en perspective une chaussure de sport comportant une poche de rangement selon l'invention,
- la figure 2 est, à échelle agrandie, une vue en perspective de la zone de la chaussure de la figure 1 comportant la poche de rangement, après rangement du bloqueur et du lacet,
- la figure 3 est une vue latérale schématique de la partie de chaussure selon la figure 2, à vide,
- la figure 4 est une vue en coupe longitudinale partielle de la figure 3.

La chaussure de sport représentée sur la figure 1, comprend une semelle externe 10 sur laquelle est montée une tige 11, en l'occurrence une tige fermée, munie à son extrémité supérieure d'une zone centrale 9 d'introduction du pied, et comportant un quartier interne 12 et un quartier externe 13 reliés entre eux par un système de serrage 14. Ce système de serrage 14 est constitué par un lacet ou câble formant deux brins 15a et 15b en liaison avec un dispositif de blocage ou bloqueur 20 et reliant entre eux selon un parcours déterminé, une série d'éléments de renvoi ou passants, oeillets ou crochets 1 à 8 disposés fixement sur les bords respectifs 11b situés en vis-à-vis des quartiers 12, 13. Ces bords 11b définissent entre eux une zone de laçage 16, de manière que lors d'une action en traction sur les brins 15a et 15b du lacet 15, celui-ci agisse en serrage sur les quartiers 12, 13, par l'intermédiaire des éléments de renvoi 1 à 8. Ainsi, lesdits bords 11b des quartiers 12, 13, sont rapprochés l'un de l'autre et sont maintenus en position de serrage sur le pied, par l'intermédiaire du bloqueur 20.

La description et le fonctionnement d'un tel bloqueur correspond par exemple à celui ayant fait l'objet du brevet d'invention FR-A- 2 706 743 (EP-A-0 629 793) déposé précédemment par la demanderesse et qui ne sera donc pas décrit plus avant.

Selon l'invention, la chaussure comporte, à proximité de la zone d'introduction 9 du pied, à l'extrémité supérieure de la zone de laçage 16, une poche de rangement 30 apte à recevoir à la fois les extrémités libres des brins 15a, 15b, du lacet 15, s'étendant au-delà du bloqueur 20 après serrage des quartiers 12, 13, ainsi que le bloqueur 20 proprement dit.

Selon le présent exemple de réalisation, la poche de rangement 30 est réalisée en un matériau souple déformable rapporté à cheval sur les bords supérieurs des deux quartiers 12, 13, de la tige 11, à l'extrémité supérieure de la zone de laçage 16, pour la coiffer et délimiter avec elle un logement clos 31 accessible de l'extérieur par l'intermédiaire d'un système d'ouverture 32.

Préférentiellement, le système d'ouverture de la poche de rangement 30 est disposé sur une paroi antérieure qui est libre par rapport au pied ou la chaussure proprement dite.

Selon un mode préféré de réalisation, représenté sur les figures, le système d'ouverture 32 de la poche de rangement 30 est constitué par un rebord inférieur libre 30a de sa paroi antérieure, appliqué de façon permanente contre la tige 11 l'extrémité supérieure de la zone de laçage 16, par l'intermédiaire d'un matériau élastique 32a incorporé audit rebord 30a, de manière à permettre, d'une part son soulèvement par préhension manuelle correspondant à une ouverture de la poche 30 en vue du rangement dans celle-ci des extrémités 15a, 15b du lacet 15 après blocage et du bloqueur 20 proprement dit, et d'autre part son retour contre la tige 11, s'effectuant automatiquement par rappel élastique après relâchement de ladite action manuelle.

Bien entendu, d'autres systèmes de fermeture pourraient également être envisagés, et il pourrait s'agir par exemple d'un système de fermeture à glissière ou encore de fermeture par lacets ou cordons disposé à un quelconque endroit de la paroi antérieure de la poche 30, après y avoir pratiqué une ouverture.

C'est ainsi que le matériau élastique 32a pourra être constitué par un élastique incorporé dans un ourlet réalisé à proximité du rebord libre 30a, en pratiquant une couture 33. Un tel élastique pourra également être remplacé par une bande élastique cousue dans la même zone.

Par ailleurs, selon le présent exemple de réalisation, les bords périphériques de la poche de rangement 30 sont, à l'exclusion de son rebord antérieur inférieur 30a, rapportés par couture sur des zones d'extrémité supérieure des quartiers 12, 13 et sur des zones adjacentes de l'ouverture centrale 9 s'étendant de part et d'autre des quartiers 12, 13.

Dans le cas d'une construction de tige de type classique, c'est-à-dire munie d'une ouverture de chaussage longitudinale et d'une languette disposée au-dessous de ladite ouverture, la poche de rangement 30 pourra être disposée à l'extrémité supérieure de la languette de la chaussure. Dans une telle construction de tige ouverte, le système de serrage 14 sert également de système de fermeture de la tige. Dans tous les cas l'application élastique du bord inférieur libre 30a de la poche contre la tige 11 est particulièrement intéressante car elle permet de garantir un maintien en position des extrémités du lacet et du bloqueur à l'intérieur de ladite poche.

Une telle poche permet donc non seulement de garantir la sécurité en empêchant toute sortie du bloqueur et des extrémités de lacet, mais également de protéger le mécanisme du bloqueur contre des agressions extérieures.

Selon une autre caractéristique de l'invention, l'ouverture de la poche de rangement 30, s'effectuant par soulèvement de son rebord antérieur inférieur élastique 30a, s'effectue par l'intermédiaire d'un élément de préhension 34, solidaire de sa paroi antérieure libre.

Concernant cet élément de préhension 34, il pourra s'agir comme le montrent les figures, d'une boucle souple en forme de dragonne, mais également de tout type de moyen de préhension.

## Revendications

1. Chaussure de sport comprenant une semelle externe (10) sur laquelle est montée une tige (11) délimitant une zone centrale d'introduction (9) du pied, et comportant une zone de laçage (16) constituée d'un lacet ou câble (15) formant deux brins (15a, 15b) qui relient entre eux par un parcours déterminé des éléments de renvoi (1 à 8) de la zone de laçage (16), et qui sont en liaison à proximité de leurs extrémités libres avec un dispositif d'immobilisation ou bloqueur (20), **caractérisée en ce qu'**elle comporte, à proximité de la zone d'introduction (9) du pied, à l'extrémité de la zone de laçage (16), une poche de rangement (30) apte à recevoir à la fois les extrémités libres des brins (15a, 15b) du lacet (15), s'étendant au-delà du bloqueur (20) après serrage des quartiers (12, 13), ainsi que le bloqueur (20) proprement dit.

2. Chaussure selon la revendication 1, **caractérisée en ce que** la poche de rangement (30) est réalisée en un matériau souple déformable rapporté à cheval, à l'extrémité supérieure de la zone de laçage (16), pour la coiffer et délimiter avec elle un logement clos (31) accessible de l'extérieur par l'intermédiaire d'un système d'ouverture (32).

3. Chaussure selon la revendication 2, **caractérisée en ce que** le système d'ouverture de la poche de rangement (30) est disposé sur une paroi antérieure qui est libre par rapport au pied ou la chaussure proprement dite.

4. Chaussure selon la revendication 3, **caractérisée en ce que** le système d'ouverture (32) de la poche de rangement (30) est constitué par un rebord inférieur libre (30a) de sa paroi antérieure, appliqué de façon permanente contre la tige (11) à l'extrémité supérieure de la zone de laçage (16), par l'intermédiaire d'un matériau élastique (32a) incorporé audit rebord (30a), de manière à permettre, d'une part son soulèvement par préhension manuelle correspondant à une ouverture de la poche (30) en vue du rangement dans celle-ci des extrémités (15a, 15b) du lacet (15) après blocage et du bloqueur (20) proprement dit, et d'autre part son retour contre la tige (11), s'effectuant automatiquement par rappel élastique, après relâchement de ladite action manuelle.

5. Chaussure selon la revendication 4, **caractérisée en ce que** les bords périphériques de la poche de rangement (30) sont, à l'exclusion de son rebord antérieur inférieur (30a), rapportés par couture sur des zones d'extrémité supérieure de la tige.

6. Chaussure selon l'une des revendications 2 à 5, **caractérisée en ce que** l'ouverture de la poche de rangement (30), s'effectuant par soulèvement de son rebord antérieur inférieur élastique (30a), s'effectue par l'intermédiaire d'un élément de préhension (34), solidaire de sa paroi antérieure libre.

7. Chaussure selon la revendication 4, **caractérisée en ce que** la poche de rangement (30) est rapportée par couture à l'extrémité supérieure d'une languette.

## Claims

1. Sport boot including an external sole (10) on which an upper (11), demarcating a central introduction zone (9) for the foot, is mounted, and comprising a lacing zone (16) constituted of a lace or cable (15) forming two strands (15a, 15b) that connect return elements (1-8) of the lacing zone (16) together through a predetermined course, and which are linked near their free ends to an immobilizing device or clamp (20), **characterized in that** it comprises, near the introduction zone (9) for the foot, at the end of the lacing zone (16), a storing pocket (30) capable of receiving both the free ends of the strands (15a, 15b) of the lace (15), extending beyond the clamp (20) after the quarters are tightened (12, 13), as well as the clamp (20) itself.

2. Boot according to claim 1, **characterized in that** the storing pocket (30) is made of a deformable flexible material attached in a straddling position, at the upper end of the lacing zone (16), to cap it and demarcate therewith a closed housing (31) accessible from the exterior by means of an opening system (32).

3. Boot according to claim 2, **characterized in that** the opening system of the storing pocket (30) is arranged on a front wall which is free with respect to the foot or the boot itself.

4. Boot according to claim 3, **characterized in that** the opening system (32) of the storing pocket (30) is constituted by a free lower edge (30a) of its front wall, permanently applied against the upper (11) at the upper end of the lacing zone (16), via an elastic material (32a) incorporated to said edge (30a), so as to allow, on the one hand, its lifting by manual gripping corresponding to an opening of the pocket (30) in order to store therein the ends (15a, 15b) of the lace (15) after clamping and the clamp (20) itself and, on the other hand, its return against the upper (11), occurring automatically by elastic return, after the release of said manual action.

5. Boot according to claim 4, **characterized in that** the peripheral edges of the storing pocket (30) are, except for its lower front edge (30a), sewn to the upper end zones of the upper.

6. Boot according to one of claims 2-5, **characterized in that** the opening of the storing pocket (30), which occurs by lifting its elastic lower front edge (30a), is done by means of a gripping element (34), affixed to its free front wall.

7. Boot according to claim 4, **characterized in that** the storing pocket (30) is sewn to the upper end of a tongue.

## Patentansprüche

1. Sportschuh aufweisend eine äußere Sohle (10), auf welcher ein Schaft (11) montiert ist, welcher eine zentrale Einführzone (9) des Fußes begrenzt und aufweisend eine Schnürzone (16), welche durch einen Schnürsenkel oder ein Kabel (15) gebildet wird, wobei zwei Enden (15a, 15b) gebildet werden, welche zwischen sich Umkehrelemente (1 bis 8) der Schnürzone (16) durch einen festgelegten Verlauf verbinden, und welche in der Nähe ihrer freien Enden mit einer Feststell-Einrichtung oder einem Blockierer (20) in Verbindung sind, **dadurch gekennzeichnet, dass** er in der Nähe der Einführzone (9) des Fußes am Ende der Schnürzone (16) eine Verstauungstasche (30) aufweist, die angepasst ist, gleichzeitig die freien Enden der Enden (15a, 15b) des Schnürsenkels (15) aufzunehmen, die sich oberhalb des Blockierers (20) nach dem Spannen der Abschnitte (12, 13) erstrecken, wie auch den Blockierer (20) selbst.

2. Schuh nach Anspruch 1, **dadurch gekennzeichnet, dass** die Verstauungstasche (30) aus einem nachgiebigen, deformierbaren Material realisiert ist, welches rittlings an dem oberen Ende der Schnürzone (16) aufgesetzt ist um sie zu überdecken und mit ihr eine geschlossene Aufnahme (31), die von außen über ein Öffnungssystem (32) zugänglich ist, zu begrenzen.

3. Schuh nach Anspruch 2, **dadurch gekennzeichnet, dass** das Öffnungssystem der Verstauungstasche (30) auf einer vorderen Wand angeordnet ist, welche frei in Bezug zu dem Fuß oder dem Schuh selbst ist.

4. Schuh nach Anspruch 3, **dadurch gekennzeichnet, dass** das Öffnungssystem (32) der Verstauungstasche (30) durch einen unteren fireien Rand (30a) seiner vorderen Wand gebildet wird, welche in dauerhafter Weise gegen den Schaft am oberen Ende der Schnürzone (16) angelegt ist mittels einem elastischen Material (32a), welches in dem Rand (30a) eingebaut ist, in einer Weise, um einerseits sein Anheben durch manuelles Ergreifen, das einem Öffnen der Tasche (30) zum Verstauen der Enden (15a, 15b) des Schnürsenkels (15) nach dem Blockieren oder dem Blockierer (20) selbst dient und andererseits sein Zurückgehen gegen den Schaft (11), welches sich automatisch durch elastisches Rückstellen einstellt nach einem Loslassen der manuellen Betätigung.

5. Schuh nach Anspruch 4, **dadurch gekennzeichnet, dass** die peripheren Ränder der Verstauungstasche (30) mit Ausnahme ihres vorderen unteren Randes (30a) durch Nähen auf den oberen Endzonen des Schaftes aufgesetzt sind.

6. Schuh nach einem der Ansprüche 2 bis 5, **dadurch gekennzeichnet, dass** die Öffnung der Verstauungstasche (30) sich durch Anheben ihres vorderen, unteren elastischen Randes (30a) bewerkstelligt mittels einem Greifelement (34), das fest verbunden ist mit der vorderen, freien Wand.

7. Schuh nach Anspruch 4, **dadurch gekennzeichnet, dass** die Verstauungstasche (30) durch Nähen an dem oberen Ende einer Zunge aufgesetzt ist.
